# EUROPÄISCHE PATENTSCHRIFT

(11) **EP 3 473 773 B1**
(45) Veröffentlichungstag und Bekanntmachung des Hinweises auf die Patenterteilung: **25.03.2020**
(21) Anmeldenummer: 17196760.7
(22) Anmeldetag: 17.10.2017
(51) Int. Cl.: E02B 3/10

(54) **WANDELEMENT ZUR VERWENDUNG BEI EINER EINRICHTUNG ZUM ZURÜCKHALTEN VON WASSER SOWIE EINRICHTUNG ZUM ZURÜCKHALTEN VON WASSER**
DEVICE FOR RETAINING WATER AND WALL ELEMENT FOR USE IN A DEVICE FOR RETAINING WATER
ÉLÉMENT DE PAROI DESTINÉ À L'UTILISATION DANS UN DISPOSITIF DE RÉTENTION D'EAU AINSI QUE DISPOSITIF DE RÉTENTION D'EAU

(43) Veröffentlichungstag der Anmeldung: 24.04.2019
(73) Patentinhaber: Steinhardt GmbH, 65232 Taunusstein (DE)
(72) Erfinder: Steinhardt, Jörg-Michael, Dipl.-Ing, 65232 Taunusstein (DE); Vogel, Wilfried, 53842 Troisdorf (DE)
(74) Vertreter: Quermann, Helmut

(56) Entgegenhaltungen:
- DE-A1- 4 439 754
- DE-A1-102004 016 481
- DE-U1- 9 004 646
- DE-U1- 20 317 816
- DE-U1- 29 607 619
- Anonymous: "SWIZZ - KONSTRUKTION", , 6. Mai 2012 (2012-05-06), XP055464905, Gefunden im Internet: URL:http://swizz-schutzwand.com/de/mobile- hochwasserschutzwand/konstruktion-hochwass erschutzwand/ [gefunden am 2018-04-05]
- Anonymous: "HydroSwizz - the zig-zag floodwater barrier | Steinhardt Water Technology Systems - Waste water treatment - Rain water treatment - Sewerage system management - Flood protection - Control technology", , 12. Oktober 2014 (2014-10-12), XP055464917, Gefunden im Internet: URL:https://web.archive.org/web/2014101210 2746/http://steinhardtgmbh.com/floodwater- protection/hydroswizz/ [gefunden am 2018-04-05]

## Beschreibung

Die Erfindung betrifft eine Einrichtung zum Zurückhalten von Wasser.

Mobile Schutzwandsysteme werden heutzutage in verschiedenen Bereichen verwendet. Beispielsweise werden Schutzwände errichtet, die im Fall einer drohenden Überschwemmung durch Hochwasser führende Flüsse bewohntes Land vor den Wassermassen schützen sollen. Mobile Schutzwandsysteme werden nur temporär benötigt und müssen mit möglichst geringem Aufwand auf- und abbaubar ausgebildet sein. Trotzdem müssen die Schutzwandsysteme, insbesondere bei einem Einsatz als Hochwasserschutz, großen Kräften standhalten.

Ein demontierbares Schutzwandsystem für Hochwasserschutz mit einer Mehrzahl von Wandelementen und einem Fundament, wobei die Wandelemente mindestens an einer Seite ein Befestigungsprofil zur Befestigung in dem Fundament aufweisen, ist aus der DE 10 2004 016 481 A1 bekannt. Bei diesem Schutzwandsystem sind benachbarte Wandelemente in einem Zick-Zack-Muster angeordnet. Der zwischen allen benachbarten Wandelementen eingeschlossene Winkel ist hierbei gleich. Da die Wandelemente der Schutzwand nicht fluchtend zueinander angeordnet sondern in unterschiedlichen vertikalen Ebenen angeordnet sind, wird der Flächendruck, der durch das Wasser auf die Wandelemente wirkt, nicht ausschließlich von einem Reaktionselement im Fußbereich der Wandelemente aufgenommen, sondern zu einem Teil von den benachbarten Wandelementen durch eine Reaktionskraft abgestützt, deren Wirkungslinie innerhalb der Wandebene verläuft. Insbesondere sind alle Wandelemente gleich ausgebildet, sodass ein regelmäßiges Zick-Zack-Muster gebildet werden kann.

Nachteilig ist bei diesem demontierbaren Schutzwandsystem, dass die Wandelemente mit einem Fundament zusammenwirken. Demzufolge ist das Schutzwandsystem nicht geeignet, ortsunabhängig aufgebaut zu werden. Es kann immer nur im Zusammenhang mit dem Fundament eingesetzt werden. Wegen der Lagerung der Wandelemente in dem Fundament ist eine besondere Profilierung des jeweiligen Wandelementes und das mit diesem zusammenwirkenden Fundaments erforderlich. So weist das Fundament eine zu dem Befestigungsprofil des Wandelements korrespondierender Profilaufnahme auf. Dieses Befestigungsprofil ist ein abgewinkelter Materialstreifen des Wandelements. Zusätzlich nimmt die Profilaufnahme eine Dichtschnur auf, um eine hinreichende Abdichtung zwischen Wandelement und Fundament zu erzielen. Dieser Gesamtaufbau ist somit auch baulich recht aufwendig.

In der Produktinformation Steinhardt GmbH, "Steinhardt HYDROSWIZZ/SchutzWand im Zick-Zack", Stand: 03/14 ist eine Notfall-Hochwasserschutzwand mit Bodendichtung beschrieben. Hierbei werden einzelne Wandelemente mit einem zwischen diesen angeordneten Verbindungselement verschraubt und hierbei in Zick-Zack-Anordnung positioniert. Zum Boden hin sind die Wandelemente und die Verbindungselemente über eine Dichtung abgedichtet. Diese Hochwasserschutzwand wird von oben mit Gewicht beschwert, indem beispielsweise oben auf die Hochwasserschutzwand eine Bohle aufgelegt wird und auf dieser Sandsäcke oder Blocksteine positioniert werden.

Das demontierbare Schutzwandsystem gemäß der DE 10 2004 016 481 A1 ist ergänzend unter www.swizz-schutzwand.com, dort unter "Mobile Schutzwand - Konstruktion/Auf- und Abbau/Transport - Lagerung" beschrieben. Das bei diesem demontierbaren Schutzwandsystem, das das Fundament für die Wandelemente aufweist, verwendete Wandelement, ist gemäß den Merkmalend des Oberbegriffs des Patentanspruchs 1 ausgebildet.

Aufgabe der vorliegenden Erfindung ist es, eine Einrichtung zum Zurückhalten von Wasser, die die Merkmale des Oberbegriffs des Patentanspruchs 1 aufweist, so weiter zu bilden, dass diese baulich besonders einfach gestaltetet und zur ortsunabhängigen Erstellung der Einrichtung zur Zurückhaltung von Wasser geeignet ist.

Gelöst wird die Aufgabe durch eine Einrichtung, die gemäß den Merkmalen des Patentanspruchs 1 ausgebildet ist.

Die Einrichtung dient zum Zurückhalten von Wasser. Hierbei ist nicht nur an eine Hochwasserschutzwand gedacht, sondern auch an andere Einsatzzwecke, insbesondere ein Wasserbecken. Bei diesem Wasserbecken ist dessen Boden durch einen Boden, somit einen Untergrund, beispielsweise eine horizontale Teerdecke, gebildet und es ist die umlaufende, somit geschlossene Wandung des Wasserbeckens durch die einzelnen umlaufend angeordneten Wandelemente, die miteinander verbunden und zum Boden abgedichtet sind, gebildet. Ein solches Wasserbecken stellt beispielsweise ein Vorratsbecken für Löschwasser dar.

Die Einrichtung weist mehrere Wandelemente auf.

Das jeweilige Wandelement ist einteilig ausgebildet und weist einen ebenen, rechteckigen Hauptabschnitt mit einer ersten Seite, einer parallel zur ersten Seite angeordneten zweiten Seite, einer senkrecht zur ersten Seite angeordneten dritten Seite und einer parallel zur dritten Seite angeordneten vierten Seite auf. Ferner weist das Wandelement einen ersten, ebenen Lagerabschnitt, der im Bereich der ersten Seite über deren Länge mit dem Hauptabschnitt verbunden ist und senkrecht zum Hauptabschnitt angeordnet ist, auf. Der zweite Lagerabschnitt ist bezüglich des Hauptabschnitts entgegengesetzt zum ersten Lagerabschnitt angeordnet. Das Wandelement weist einen ebenen Verbindungsabschnitt, der im Bereich der dritten Seite über deren Länge mit dem Hauptabschnitt verbunden ist und geneigt zur Ebene des Hauptabschnitts angeordnet ist, auf. Der Verbindungsabschnitt ist mit mehreren Verbindungslöchern versehen, die in Längsrichtung des Verbindungsabschnitts angeordnet sind und diesen durchsetzen. Der Hauptabschnitt weist im Bereich der vierten Seite der Anzahl der Verbindungslöcher des Verbindungsabschnitts entsprechende Verbindungslöcher, die in Längserstreckung der vierten Seite angeordnet sind, auf. Die dem Hauptabschnitt zugewandte Fläche des ersten und zweiten Lagerabschnitts ist eine Kontaktfläche für Befestigungsmitteln zum Verbinden des Wandelements mit dem Boden. Die dem Hauptabschnitt abgewandte Fläche des ersten und zweiten Lagerabschnitts ist eine Lagerfläche für eine zwischen der jeweiligen Lagerfläche und dem Boden anzuordnende Dichtung.

Wegen der Ausbildung des Wandelementes mit dem ersten Lagerabschnitt und dem zweiten Lagerabschnitt kann das Wandelement entweder mit dem ersten Lagerabschnitt zum Boden weisend oder mit dem zweiten Lagerabschnitt zum Boden weisend positioniert werden. Aufgrund dieser Ausbildung kann durch Aneinanderreihung, somit Befestigung von Wandelementen miteinander, eine Zick-Zack-Anordnung der Wandelemente oder aber eine nicht Zick-Zack-förmige Anordnung der Wandelemente erzeugt werden. Dies richtet sich nach dem Verwendungszweck der Einrichtung zum Zurückhalten von Wasser.

Da bei dem Wandelement die dem Hauptabschnitt zugewandte Fläche des ersten und zweiten Lagerabschnitts eine Kontaktfläche für Befestigungsmittel zum Verbinden des Wandelement mit dem Boden darstellt, ist es nicht erforderlich, ein Fundament im Boden vorzusehen, mit dem das jeweilige Wandelement zusammenwirkt. Vielmehr kann das jeweilige Wandelement ortsunabhängig positioniert werden, weil es an dem jeweiligen Aufstellungsort des Wandelements bzw. der aus den Wandelementen gebildeten Einrichtung zum Zurückhalten von Wasser nur erforderlich ist, die Befestigungsmittel in Kontakt mit der Kontaktfläche des jeweiligen Lagerabschnitts zu bringen und das Befestigungsmittel mit dem Boden zu verbinden. Aufgrund dieser Gestaltung kann die Abdichtung des jeweiligen Wandelements zum Boden hin wesentlich einfacher erfolgen als bei einer Lösung, bei der ein Wandelement unter Zwischenschaltung eines Dichtelements mit dem Fundament zusammenwirkt. - Bei dem erfindungsgemäß Wandelement ist die dem Hauptabschnitt abgewandte Fläche des ersten und zweiten Lagerabschnitts eine Lagerfläche für eine zwischen der jeweiligen Lagerfläche und dem Boden anzuordnende Dichtung.

Das Aufstellen des jeweiligen Wandelements gestaltet sich damit sehr einfach: Es ist nur im Bereich des dem Boden zugewandten Endes des Wandelementes die Dichtung zu positionieren, insbesondere die Dichtung mit dem Wandelement zu verbinden und dann das Wandelement im Bereich des dem Boden zugeordneten Lagerabschnitts mittels der Befestigungsmittel mit dem Boden zu verbinden. Hierzu finden insbesondere Schrauben oder Nägel Verwendung, gegebenenfalls bei zusätzlicher besonderer Gestaltung des jeweiligen Befestigungsmittels. Vorzugsweise ist der jeweilige Lagerabschnitt mit paarweise angeordneten Verbindungslöchern versehen. Kann wegen eines schwierigen Untergrundes eine Schraube bzw. ein Nagel nicht durch ein Loch des Paares im Boden platziert werden, steht das zweite Loch des Paares hierfür noch zur Verfügung.

Gemäß einer vorteilhaften Weiterbildung der Erfindung ist vorgesehen, dass das Wandelement aus Metall besteht. Insbesondere ist das Wandelement aus Blech gebildet. Es handelt sich vorzugsweise um ein verzinktes Blech.

Hergestellt werden kann das Wandelement auf besonders einfache Art und Weise aus einem ebenen Blech, das mehrfach abgekantet wird, nämlich entlang zweier paralleler Linien zur Bildung der beiden Lagerabschnitte, die dann parallel zueinander, aber entgegengesetzt gerichtet bezüglich des hierbei erzeugten Hauptabschnitts sind. Eine weitere, dritte Abkantung erfolgt im Bereich des Verbindungsabschnitts, der geneigt zur Ebene des Hauptabschnitts angeordnet wird. Insbesondere schließt der Verbindungsabschnitt mit dem Hauptabschnitt einen Winkel von 120 bis 150°, vorzugsweise 130 bis 140°, insbesondere 135° ein. Dadurch, dass der ebene Verbindungsabschnitt geneigt zum ebenen Hauptabschnitt angeordnet ist, lassen sich zwei benachbarte Wandelemente nicht in einer Ebenen anordnen, sondern stehen unter einem Winkel. Dies ist die Voraussetzung für die Ausbildung der Zick-Zack-förmigen Anordnung der Wandelemente zur Bildung der Einrichtung zum Zurückhalten von Wasser.

Es ist vorgesehen, dass die Kontaktfläche für Befestigungsmittel dem Kontaktieren mittels Pratzen dient, zumindest, bezogen auf die Längserstreckung des jeweiligen Lagerabschnitts, in den beiden einander abgewandten Endbereichen des Lagerabschnitts, wobei die Pratzen jeweils mindestens eine Aufnahme für eine Schraube oder einen Nagel aufweisen. Bei dieser Ausbildung des Befestigungsmittels stellen die Nägel oder Schrauben zwar gleichfalls die Verbindung zum Boden dar, sind somit in den Boden getrieben und mit dem Boden verschraubt. Allerdings ist es nicht erforderlich, dass die Schrauben bzw. Nägel Verbindungslöcher in den Lagerabschnitten durchsetzen. Stattdessen hintergreifen die Pratzen die dem Boden zugewandten Lagerabschnitte der Wandelemente und kontaktieren die Kontaktflächen der Lagerabschnitte. Das jeweilige Wandelement wird somit im Bereich des dem Boden zugewandten Lagerabschnitts von den Pratzen hintergriffen und mittels dieser der Lagerabschnitt gegen den Boden verspannt.

Betreffend die Verbindung benachbarter Wandelemente miteinander wird es als besonders bevorzugt angesehen, wenn benachbarte Verbindungslöcher des Verbindungsabschnitts, bezogen auf die Längserstreckung des Verbindungsabschnitts, denselben Abstand zueinander aufweisen, und benachbarte Verbindungslöcher des Hauptabschnitts, bezogen auf die Längserstreckung der vierten Seite des Hauptabschnitts, denselben Abstand zueinander aufweisen, wobei diese Abstände benachbarter Verbindungslöcher von Hauptabschnitt und Verbindungsabschnitt gleich sind, sowie die Abstände der der Verlängerung der ersten Seite des Hauptabschnitts nähesten Verbindungslöcher von Hauptabschnitt und Verbindungsabschnitt gleich sind. Aufgrund dieser Gestaltung ist ein einfaches Verbinden zweiter Wandelemente möglich, weil bei Überlappung von Hauptabschnitt im Bereich dessen erster Seite und des Verbindungsabschnitts die Verbindungslöcher von Hauptabschnitt und Verbindungsabschnitt miteinander fluchten.

Vorzugsweise ist zumindest ein Teil der Verbindungslöcher von Hauptabschnitt und/oder Verbindungsabschnitt als Langlöcher ausgebildet. Insbesondere sind die Verbindungslöcher des Hauptabschnitts kreisförmig ausgebildet und es ist ein auf halber Länge des Verbindungsabschnitts angeordnetes Verbindungsloch kreisförmig ausgebildet und es sind mindestens zwei andere Verbindungslöcher des Verbindungsabschnitts, die das kreisförmige Verbindungsloch zwischen sich aufnehmen, als Langlöcher ausgebildet. Die Langlöcher erstrecken sich längs parallel zur ersten und zweiten Seite des Hauptabschnitts. - Durch diese Gestaltung wird erreicht, dass dann, wenn die mit ihren Hauptabschnitten vertikal anzuordnenden Wandungselemente auf einer nicht ganz ebenen Unterlage, somit nicht ebenem Boden, montiert werden sollen, geringfügige Winkelunterschiede ausgeglichen werden können, dennoch eine feste Verbindung der Wandelemente im Überlappungsbereich von Hauptabschnitt und Verbindungsabschnitt gewährleistet ist.

Unter dem Aspekt der Abdichtung des jeweiligen Wandelements zum Boden hin wird es als besonders vorteilhaft angesehen, wenn die dem Hauptabschnitt abgewandte Fläche des ersten oder zweiten Lagerabschnitts eine Lagerfläche zum klebenden Verbinden mit der Dichtung ist oder zum Einlegen, insbesondere klebenden Einlegen der Dichtung in den ersten oder zweiten Lagerabschnitt ist oder zum Einstecken der Dichtung in den ersten oder zweiten Lagerabschnitt ist.

Insbesondere unter dem Aspekt der Lagerung einer Vielzahl von Wandelementen ist es vorteilhaft, wenn die Wandelemente identisch ausgebildet sind. Insbesondere sind die Wandelemente, im Bereich der Hauptabschnitte aufeinander aufliegend, stapelbar. Vor diesem Hintergrund ist es vorteilhaft, wenn die Dichtung erst unmittelbar vor dem Montieren des Wandelementes bzw. der Einrichtung zum Zurückhalten von Wasser montiert, somit mit dem Wandelement verbunden wird bzw. zwischen Wandelement und Boden angeordnet wird. Besonders einfach lässt sich das Wandelement montieren, wenn während des Montagevorgangs die Dichtung bereits mit dem Wandelement im Bereich des ersten oder zweiten Lagerabschnitts verbunden ist, beispielsweise durch Formschluss, wie Aufstecken, oder durch Kleben.

Bei der Einrichtung zum Zurückhalten von Wasser, mit mehreren Wandelementen, ist vorgesehen, dass diese Wandelemente Zick-Zack-förmig oder in geschlossener Gestaltung angeordnet sind, wobei die Wandelemente im Bereich von Hauptabschnitt und Verbindungsabschnitt verschraubt sind, sowie zwischen den dem Boden zugeordneten jeweiligen Lagerabschnitt und dem Boden eine Dichtung angeordnet ist, ferner Befestigungsmittel vorgesehen sind, die die jeweilige Kontaktfläche des bodenseitigen Lagerabschnitts kontaktieren und in den Boden eingeschraubt oder eingeschlagen sind.

Insbesondere erfolgt die Abdichtung der Wandelemente zum Boden hin über Dichtungen, die mit dem jeweiligen bodenseitigen Lagerabschnitt über dessen gesamte Länge verklebt sind oder von der Bodenseite unter den jeweiligen Lagerabschnitt, über dessen gesamte Länge, auf diesen Lagerabschnitt aufgesteckt sind, insbesondere bei zusätzlicher Klebung, oder in Quererstreckung des jeweiligen Lagerabschnitts auf diesen aufgesteckt sind.

Vorzugsweise handelt es sich bei der Dichtung um eine Lippendichtung, eine Dichtung aus Porengummi, insbesondere aus Moosgummi, oder um eine bei Wassereinwirkung hart werdende Dichtung. Bei einem Wassereinstau wird diese Dichtung getränkt und ein von der Dichtung aufgenommenes Lösungsmittel aktiviert, das bewirkt, dass die Dichtung relativ fest wird, womit sich eine gute Dichtwirkung einstellt.

Bei Verbindung des jeweiligen Wandelements mit dem Boden mittels eine Pratze ist insbesondere vorgesehen, dass die jeweilige Pratze ein zentrales Durchgangsloch für die Schraube oder den Nagel aufweist, sowie diese Pratze auf einer Seite zwei stirnseitige Kanten, die einen Winkel >180° einschließen, sowie auf einer anderen Seite, insbesondere abgewandten Seite, zwei stirnseitige Kanten, die einen Winkel < 180° einschließen, aufweist. Insbesondere ist dieser Winkel < 180° ein Winkel von 120° bis 150° und der Winkel > 180° ein Winkel von 210° bis 240°. In einem konkreten Ausführungsbeispiel beträgt der eine Winkel 135°, der andere Winkel 225°. Diese besondere Ausbildung der Pratze ermöglicht es, diese im Verbindungsbereich zweier benachbarter Wandelement zu positionieren. Die jeweilige Pratze kontaktiert die Kontaktflächen der bodenseitigen Lagerabschnitte der beiden Wandelemente. Stehen die Wandelemente beispielsweise in einem Winkel von 135° zueinander, findet die Pratze in derjenigen Stellung Verwendung, in der die beiden stirnseitigen Kanten einen Winkel von 135° einschließen. Sind die beiden benachbarten Wandelemente stattdessen in einem Winkel von 225° zueinander angeordnet, findet die andere Seite der Pratze Verwendung, bei der die beiden stirnseitigen Kanten einen Winkel von 225° miteinander einschließen.

Gemäß einer vorteilhaften Weiterbildung ist vorgesehen, dass die Einrichtung zum Zurückhalten von Wasser mindestens eine Stütze aufweist, die mit einem Wandelement verbunden, insbesondere verschraubt ist und mittels Befestigungsmitteln mit dem Boden verbunden ist. Diese Stütze greift in einem Bereich benachbart des oberen Endes eines Wandelementes, beispielsweise im Verbindungsbereich zweier Wandelemente, an und stützt das Wandelement bzw. die Einrichtung zum Zurückhalten von Wasser bezüglich des Wassers auf relativ großer Höhe ab.

Die Einrichtung zum Zurückhalten von Wasser ist insbesondere eine Hochwasserschutzwand oder eine umlaufende Wandung eines durch diese Wandung und einen Boden gebildeten Wasserbeckens. Ist die Einrichtung eine Hochwasserschutzwand, ist diese im Bereich der endseitigen Wandelemente mit einem stationären Element, beispielsweise einem Gebäudeanschluss verbunden, vorzugsweise mit diesem Gebäudeanschluss entsprechend der Verbindung mit dem anderen Wandelement verschraubt.

Weitere Merkmale der Erfindung sind in den Unteransprüchen, der Beschreibung der nachfolgenden Zeichnung und der Zeichnung selbst dargestellt, wobei bemerkt wird, dass alle Einzelmerkmale und alle Kombinationen von Einzelmerkmalen erfindungswesentlich sind.

In der Zeichnung ist die Erfindung anhand mehrerer Ausführungsbeispiele dargestellt, ohne auf diese beschränkt zu sein. Es zeigt:
- Figur 1: einen Blechzuschnitt zur Herstellung eines Wandelementes, veranschaulicht in einer Draufsicht des Zuschnitts,
- Figur 2: eine räumliche Ansicht des aus dem Zuschnitt hergestellten Wandelements,
- Figur 3: eine Ansicht III des in Figur 2 gezeigten Wandelements,
- Figur 4: einen Schnitt durch das Wandelement gemäß der Linie IV-IV in Figur 3,
- Figur 5: eine räumliche Anordnung von drei Zick-Zack-förmig miteinander verbundenen Wandelementen zur Verwendung bei einer Einrichtung zum Zurückhalten von Wasser,
- Figur 6: eine Ansicht VI der in Figur 5 dargestellten Anordnung,
- Figur 7: eine vergrößerte Darstellung des Bereichs VII in Figur 5,
- Figur 8: eine vergrößerte Darstellung des Bereichs VIII in Figur 5,
- Figur 9: eine Draufsicht eines Blechzuschnitts einer bei einer Ausführungsform des Befestigungsmittels Verwendung findenden Pratze,
- Figur 10: eine räumliche Ansicht einer Halteleiste mit von dieser aufgenommenen Schrauben,
- Figur 11: eine räumliche Ansicht einer Stütze zum Abstützen eines Wandelements,
- Figur 12: eine räumliche Anordnung von fünf miteinander verbundenen und mit einem Boden befestigten Wandelementen, die einen Teilbereich einer Einrichtung zum Zurückhalten von Wasser bilden,
- Figur 13: eine Detaildarstellung eines Teilbereichs zweier miteinander verbundener Wandelemente gemäß Figur 12, im Bereich der Pratze.

### Figurenbeschreibung

Figur 1 zeigt einen Blechzuschnitt 1 zur Bildung eines Wandelementes 2, das in eingebautem Zustand etwa 1000 mm hoch, etwa 650 mm breit und etwa 3 mm stark ist. Es handelt sich bei dem Blechzuschnitt um eine gelaserte Blechplatte vor dem Kanten.

Der Blechzuschnitt weist drei Biegelinien auf, nämlich die parallel zueinander angeordneten Biegelinien 3 und 4 sowie die senkrecht zu diesen angeordnete Biegelinie 5. Diese Biegelinien 3 bis 5 unterteilen den Blechzuschnitt 1 in einen rechteckigen Hauptabschnitt 6, einen ersten Lagerabschnitt 7, einen zweiten Lagerabschnitt 8 und einen Verbindungsabschnitt 9. Die beiden Lagerabschnitte 7 und 8 sind identisch ausgebildet und weisen ein identisches Lochmuster von vier Verbindungslöchern 10 auf, die in einer Reihe parallel zur Biegelinie 3 bzw. 4 angeordnet sind.

Zwei Verbindungslöcher 10 des jeweiligen Lagerabschnitts 7 bzw. 8 sind näher zueinander angeordnet, während zwischen dem zweiten und dritten Verbindungsloch 10 des jeweiligen Lagerabschnittes 7 bzw. 8 ein größerer Abstand ist. Die Verbindungslöcher 10 sind symmetrisch zur längeren Symmetrieachse des Hauptabschnitts 6 angeordnet.

Der Verbindungsabschnitt 9 ist mit sechs jeweils in gleichmäßigem Abstand zueinander angeordneten Verbindungslöchern 11 versehen, die im Wesentlichen entlang der Länge des Verbindungsabschnitts 9 angeordnet sind. Diese Verbindungslöcher 11 weisen jeweils Kreisquerschnitt auf. Auf der dem Verbindungsabschnitt 9 abgewandten Seite ist der Hauptabschnitt 6 mit sechs Verbindungslöchern 12 versehen. Diese sind, bezogen auf die Längserstreckung des Hauptabschnitts 6 identisch angeordnet wie die Verbindungslöcher 11. Somit liegt ein jeweiliges Verbindungsloch 11 auf derselben Linie wie ein zugeordnetes Verbindungsloch 12, bezogen auf eine Parallele zur Biegelinie 3 bzw. 4.

Bei dem insoweit beschriebenen Blechzuschnitt 1 wird der erste Lagerabschnitt 7 um die Biegelinie 4 bezüglich der Ebene des Hauptabschnitts 6 um 90° nach unten gebogen und es wird der zweite Lagerabschnitt 8 bezüglich des ebenen Hauptabschnitts 6 um die Biegelinie 3 um 90° nach oben gebogen. Der Verbindungsabschnitt 9 wird, bezogen auf den ebenen Hauptabschnitt 6, um die Biegelinie 5 um 45° nach unten gebogen. Es ergibt sich hierdurch das Wandelement, wie es in den Figuren 2 bis 4 dargestellt ist.

Das Wandelement weist somit, und insofern wird der Einfachheit halber auf den Blechzuschnitt 1 Bezug genommen, eine erste Seite 13, eine parallel zur ersten Seite 13 angeordnete zweite Seite 14, eine senkrecht zur ersten Seite angeordnete dritte Seite 15 und eine parallel zur dritten Seite 15 angeordnete vierte Seite 16 auf. Die beiden ebenen Lagerabschnitte 7 und 8 sind identisch ausgebildet und weisen die Form eines Trapezes auf, wobei sich die lange Seite des Trapezes über die gesamte Länge der ersten Seite 13 bzw. zweiten Seite 14 des Hauptabschnitts 6 erstreckt. Der Verbindungsabschnitt 9 ist ebenfalls eben ausgebildet und erstreckt sich über die gesamte Länge der dritten Seite 15 des Hauptabschnitts 6 bzw. nahezu über die gesamte Länge dieser dritten Seite 15. Der Verbindungsabschnitt 9 ist rechteckig ausgebildet, bis auf abgerundete Ecken, die der dritten Seite 15 des Hauptabschnitts 6 abgewandt sind. Die Verbindungslöcher 12 sind benachbart der vierten Seite 16 des Hauptabschnitts 6 angeordnet. Diese Verbindungslöcher 12 sind als Langlöcher ausgebildet, mit einer Längsorientierung senkrecht zur vierten Seite 16 des Hauptabschnitts 6.

Die jeweilige dem Hauptabschnitt 6 zugewandte Fläche 17 des ersten Lagerabschnitts 7 und zweiten Lagerabschnitts 8 (siehe Figur 3) ist eine Kontaktfläche für Befestigungsmittel 18 (siehe Figuren 12 und 13) zum Verbinden des Wandelements 2 mit einem Boden 19. Bei diesem Boden 19 handelt es sich beispielsweise um einen gepflasterten Untergrund. Gemäß dem Ausführungsbeispiel besteht das jeweilige Befestigungsmittel 18 aus einer Pratze 20 und einer ein Loch 21 in der Pratze 20 durchsetzenden Schraube 22. Mittels der Pratze 20 wird der jeweilige unten liegende Lagerabschnitt 7 bzw. 8 im Bereich der Fläche 17 kontaktiert und es zieht die Pratze 20 über die in den Boden 19 eingeschraubte Schraube 22, insbesondere über die in einen im Boden verankerten Dübel eingeschraubte Schraube 20, den Lagerabschnitt 7 bzw. 8 und damit das Wandelement 20 gegen den Boden 19. Statt der Verwendung ein oder mehrerer Pratzen 20, die mit der Kontaktfläche, somit Fläche 17, des jeweiligen Lagerabschnitts 7 bzw. 8 zusammen wirken, kann nur eine Schraube 22 verwendet werden. Diese wird durch die Löcher 10 gesteckt und im Boden verschraubt.

Welcher Lagerabschnitt 7 bzw. 8 mittels des Befestigungsmittels 18 geklemmt wird, hängt von der Orientierung des Wandelementes 2 ab, nämlich davon, ob dieses Wandelement 2 mit dem ersten Lagerabschnitt 7 unten liegend oder mit dem zweiten Lagerabschnitt 8 unten liegend auf dem Boden 19 positioniert wird.

Die der Kontaktfläche für die Befestigungsmittel 18 abgewandte Fläche, somit die dem Hauptabschnitt 6 abgewandte Fläche 23 des ersten Lagerabschnitts 7 und zweiten Lagerabschnitts 8, ist eine Lagerfläche für eine zwischen der jeweiligen Lagerfläche und dem Boden 19 anzuordnende Dichtung 24.

Figur 9 zeigt einen Blechzuschnitt 25 zur Herstellung einer Pratze 20. Der Blechzuschnitt 25 ist H-förmig, mit einem zentralen Durchgangsloch 26 für die Schraube 22 und vier freien Pratzenabschnitten 27, denen jeweils eine Biegelinie 28 zugeordnet ist, die parallel zu einer diesen Pratzenabschnitt 27 begrenzenden Kante 29 angeordnet ist. Die Kanten 29 zweier benachbart zueinander angeordneter Pratzenabschnitte 27 schließen einen Winkel von 135°, die Kanten 29 der beiden anderen Pratzenabschnitte 27 einen Winkel von 225° ein. Bezogen auf die Blattebene der Figur 9 werden die jeweiligen Pratzenabschnitte 27 um die zugeordneten Biegelinien 28 um 90° nach unten gebogen, sodass sich die in den Figuren 12 und 3 gezeigte Ausbildung der Pratze 20 ergibt. Die jeweilige Pratze 20 wird in Verbindungsbereich zweier benachbarter Wandelemente 2 positioniert. Bei der Anordnung von zwei Wandelementen 2 in einem Winkel von 135° wird die Pratze 20 auf die beiden unteren Lagerabschnitte des Wandelements 2 aufgesetzt und mittels der Schraube 22 gegen die Fläche 17 verspannt, wobei zuvor zwischen diesen Lagerabschnitten und dem Boden 19 die Dichtung 24 positioniert wird. Sind die Wandelemente 2 hingegen in einem Winkel von 235° zueinander angeordnet, kann die jeweilige Pratze 20 auf einen oder beide untere Lagerabschnitte der beiden Wandelemente 2 aufgesetzt werden und verspannt dieses Wandelement 2 bzw. diese Wandelemente 2 bei dazwischen angeordneter Dichtung 24 gegen den Boden 19.

Die Figuren 5 bis 8 zeigen die Anordnung von drei miteinander verbundenen Wandelementen 2. Hierbei lässt sich die Verbindung der beiden Wandelemente 2 besonders einfach bewerkstelligen, wenn, wie es zusätzlich in der Darstellung der Figur 10 veranschaulicht ist, Schrauben 30 in einer Lochleiste 31 vormontiert gehalten sind, beispielsweise durch eine lockere Klebverbindung, wobei das Lochmuster der Lochleiste 31 dem Abstandsmaß der Verbindungslöcher 11 entspricht. Somit können bei definiertem Anlegen der Lochleiste 31 an das Wandelement 2 alle Schrauben 30 durch die Verbindungslöcher 11 und 12 der beiden Wandelemente 2 gesteckt werden und brauchen nur in korrespondierende Muttern 32 eingeschraubt werden. Vor dem Zusammenschrauben der Wandelemente 2 und dem Montieren der Wandelemente 2 am Boden 9 können die Lagerabschnitte 7 bzw. 8 im Bereich deren Flächen 23 vollständig mit der Dichtung 24 verklebt sein, beispielsweise eine Dichtung 24 aus einer Moosgummischicht auf diese Fläche 23 aufgeklebt sein. Es ist durchaus auch möglich, die Wandelemente 2 bereits mit den auf die Flächen 23 aufgeklebten Dichtungen 24 auszuliefern, somit beide Lagerabschnitte 7, 8 zu bekleben, um je nach gewählter Position des Wandelements 2, einmal Lagerabschnitt 7 oben, anderenfalls Lagerabschnitt 7 unten, immer bereits das Wandelement 2 mit Dichtung 24 vorliegen zu haben. Es ist ferner vorteilhaft, wenn auch der Verbindungsabschnitt 9 im Verbindungsbereich mit dem Hauptabschnitt 6 mit einer Dichtung 33, insbesondere eine Dichtung aus einem Moosgummistreifen verklebt ist. Hierdurch wird insgesamt nicht nur zum Boden 19, sondern auch zwischen den verbundenen Wandelementen 2 eine optimale Abdichtung gewährleistet.

Figur 11 zeigt eine ebenfalls zusätzlich einsetzbare Stütze 34 zum Abstützen eines Wandelementes 2 oder zweier Wandelemente 2 in deren Verbindungsbereich, relativ weit beabstandet vom Boden 19. Die Stütze weist einen zentralen Stab 35 auf, der im Bereich seines unteren Endes gelenkig mit einer Bodenplatte 36 und im Bereich seines oberen Endes gelenkig mit einer Stützplatte 37 verbunden ist. Die jeweilige gelenkige Verbindung 38 erfolgt durch eine Schrauben-Mutter-Verbindung zwischen den Teilen. Die Bodenplatte 36 ist beidseitig der Anbindung des Stabes 35 an diese mit zwei parallel zueinander angeordneten Langlöchern 39 versehen und es ist die Stützplatte 37 als zweifach abgewinkelte Platte mit mehreren Löchern 40 versehen. Die Platte wird im Verbindungsbereich zweier Wandelemente 2 positioniert und mittels der Schrauben 30 zusätzlich zum Verbinden der Wandelemente 2 verschraubt. Die jeweilige Schraube 30 wird somit nicht nur durch den Hauptabschnitt 6 des einen Wandelements 2 und den Verbindungsabschnitt 9 des anderen Wandelements 2, sondern auch durch das korrespondierende Loch 40 der Stützplatte 37 gesteckt und dann die Mutter 32 aufgeschraubt. Verankert wird die Bodenplatte 26 im Boden 19 mittels Schrauben, die durch die Langlöcher 39 gesteckt und in den Boden eingeschraubt werden oder aber in der beschriebenen Art und Weise durch Klemmen mittels Pratze 20 und Schraube 22.

Die Figuren 12 und 13 zeigen eine Variante der Abdichtung der Wandelemente 2 zum Boden 19 hin, wobei diese Wandelemente 2 im Übrigen eine geringere Höhe aufweisen. Die Dichtung 24 besteht dabei aus elastischem Material und ist auf den unten angeordneten Lagerabschnitt 7 bzw. 8 aufgesteckt, mit einer Aufsteckrichtung in der Ebene des Lagerabschnitts. Die Dichtung umgibt somit, quasi in der Form eines U den Lagerabschnitt, und liegt somit sowohl im Bereich der Fläche 23 als auch der Fläche 17 am Lagerabschnitt 7 bzw. 8 an.

Der Darstellung der Figur 12 ist zu entnehmen, dass durch die diversen Wandelemente 2 eine Zick-Zack-förmig angeordnete Einrichtung 41 zum Zurückhalten von Wasser gebildet ist. Diese Einrichtung 41 wird im Bereich abgewandter Endbereiche, bezogen auf die horizontale Erstreckung der Einrichtung 41, mit Wandungen 42 von Bauwerken verbunden, insbesondere verschraubt. Hierfür sind gleichfalls die Verbindungslöcher 11 bzw. 12 vorgesehen. Andererseits besteht die Möglichkeit, die diversen Wandelemente 2 derart zu verbinden, dass sie eine geschlossene Anordnung bilden, die mit dem Boden 19 verbunden wird. In diesem Fall bilden die Wandelemente 2 einen Behälter zur Aufnahme von Wasser, beispielsweise Löschwasser, womit ein Wasserbecken gebildet ist.

Bei dem Ausführungsbeispiel gemäß der Figuren 12 und 13 sind die Verbindungslöcher 12 des Hauptabschnitts 6 kreisförmig ausgebildet. Ein auf halber Länge des Verbindungsabschnitts 9 angeordnetes Verbindungsloch 11 ist kreisförmig ausgebildet. Zwei andere Verbindungslöcher 11 des Verbindungsabschnitts 9, die das kreisförmige Verbindungsloch 11 zwischen sich aufnehmen, sind als Langlöcher 11 ausgebildet, die sich längs parallel zur ersten und dritten Seite des Hauptabschnitts 6 erstrecken. Nicht nur durch die Ausbildung der Langlöcher 12 gemäß dem Zuschnitt nach Figur 1, sondern auch durch diese Gestaltung gemäß der Figuren 12 und 13 lassen sich benachbarte Wandelemente 2 geringfügig gekippt zueinander anordnen und verbinden, sodass hierdurch gewisse Unebenheiten im Bereich des Bodens 9, auf denen die Wandelemente 2 aufstehen, ausgeglichen werden können.

### Bezugszeichenliste

- 1: Blechzuschnitt
- 2: Wandelement
- 3: Biegelinie
- 4: Biegelinie
- 5: Biegelinie
- 6: Hauptabschnitt
- 7: erster Lagerabschnitt
- 8: zweiter Lagerabschnitt
- 9: Verbindungsabschnitt
- 10: Verbindungsloch
- 11: Verbindungsloch
- 12: Verbindungsloch
- 13: erste Seite
- 14: zweite Seite
- 15: dritte Seite
- 16: vierte Seite
- 17: Fläche
- 18: Befestigungsmittel
- 19: Boden
- 20: Pratze
- 21: Loch
- 22: Schraube
- 23: Fläche
- 24: Dichtung
- 25: Blechzuschnitt
- 26: Durchgangsloch
- 27: Pratzenabschnitt
- 28: Biegelinie
- 29: Kante
- 30: Schraube
- 31: Lochleiste
- 32: Mutter
- 33: Dichtung
- 34: Stütze
- 35: Stab
- 36: Bodenplatte
- 37: Stützplatte
- 38: Verbindung
- 39: Langloch
- 40: Loch
- 41: Einrichtung
- 42: Wandung

## Patentansprüche

1. Einrichtung (41) zum Zurückhalten von Wasser, insbesondere zur Verwendung bei einer Hochwasserschutzwand oder einem Wasserbecken, mit mehreren Wandelementen (2), wobei das jeweilige Wandelement (2) einteilig ausgebildet ist und das Wandelement (2) einen ebenen, rechteckigen Hauptabschnitt (6) mit einer ersten Seite (13), einer parallel zur ersten Seite (13) angeordneten zweiten Seite (14), einer senkrecht zur ersten Seiten (13) angeordneten dritten Seite (15) und einer parallel zur dritten Seite (15) angeordneten vierten Seite (16) aufweist, sowie das Wandelement (2) einen ersten ebenen Lagerabschnitt (7), der im Bereich der ersten Seite (13) über deren Länge mit dem Hauptabschnitt (6) verbunden ist und senkrecht zum Hauptabschnitt (6) angeordnet ist und einen zweiten ebenen Lagerabschnitt (8), der im Bereich der zweiten Seite (14) über deren Länge mit dem Hauptabschnitt (6) verbunden ist und senkrecht zum Hauptabschnitt (6) angeordnet ist, aufweist, wobei der zweite Lagerabschnitt (8) bezüglich des Hauptabschnitts (6) entgegengesetzt zum ersten Lagerabschnitt (7) angeordnet ist, sowie das Wandelement (2) einen ebenen Verbindungsabschnitt (9), der im Bereich der dritten Seite (15) über deren Länge mit dem Hauptabschnitt (6) verbunden ist und geneigt zur Ebene des Hauptabschnitts (6) angeordnet ist, aufweist, sowie der Verbindungsabschnitt (9) mit mehreren Verbindungslöchern (11) versehen ist, die in Längsrichtung des Verbindungsabschnitts (9) angeordnet sind und diesen durchsetzen, sowie der Hauptabschnitt (6) im Bereich der vierten Seite (16) der Anzahl der Verbindungslöcher (11) des Verbindungsabschnitts (9) entsprechende Verbindungslöcher (12), die in Längserstreckung der vierten Seite (16) angeordnet sind, aufweist, wobei die Wandelemente (2) Zick-Zack-förmig oder in geschlossener Gestaltung angeordnet sind, **dadurch gekennzeichnet, dass** die dem Hauptabschnitt (6) zugewandte Fläche (17) des ersten und zweiten Lagerabschnitts (7, 8) eine Kontaktfläche für Befestigungsmittel (18) zum Verbinden des Wandelements (2) mit einem Boden (19) ist sowie die dem Hauptabschnitt (6) abgewandte Fläche (23) des ersten und zweiten Lagerabschnitts (7, 8) eine Lagerfläche für eine zwischen der jeweiligen Lagerfläche und dem Boden (19) anzuordnende Dichtung (24) ist, wobei die Wandelemente (2) im Bereich von Hauptabschnitt (6) und Verbindungsabschnitt (9) verschraubt sind, sowie zwischen dem dem Boden (19) zugeordneten jeweiligen Lagerabschnitt (7 bzw. 8) und dem Boden (19) eine Dichtung (24) angeordnet ist und wobei die Einrichtung (41) Befestigungsmittel (18) aufweist, die die jeweilige Kontaktfläche (17) des bodenseitigen Lagerabschnitts (7 bzw. 8) kontaktieren und in den Boden (19) eingeschraubt oder eingeschlagen sind, wobei die Kontaktflächen für die Befestigungsmittel (18) dem Kontaktieren mittels als Pratzen (20) ausgebildeten Befestigungsmitteln (18) dienen, zumindest, bezogen auf die Längserstreckung des jeweiligen Lagerabschnitts (7, 8) in den beiden einander abgewandten Endbereichen des Lagerabschnitts (7, 8), wobei die jeweilige Pratze (20) eine Aufnahme für eine Schraube (22) oder einen Nagel aufweist.

2. Einrichtung (41) nach Anspruch 1, **dadurch gekennzeichnet, dass** das jeweilige Wandelement (2) aus Metall besteht, vorzugsweise aus Blech gebildet ist, insbesondere aus einem verzinkten Blech gebildet ist.

3. Einrichtung (41) nach Anspruch 1 oder 2, **dadurch gekennzeichnet, dass** der Verbindungsabschnitt (9) mit dem Hauptabschnitt (6) des jeweiligen Wandelements (2) einen Winkel von 120° bis 150°, vorzugsweise 130° bis 140°, insbesondere 135° einschließt.

4. Einrichtung (41) nach einem der Ansprüche 1 bis 3, **dadurch gekennzeichnet, dass** benachbarte Verbindungslöcher (11) des Verbindungsabschnitts (9) des jeweiligen Wandelements (2), bezogen auf die Längserstreckung des Verbindungsabschnitts (9), denselben Abstand zueinander aufweisen und benachbarte Verbindungslöcher (12) des Hauptabschnitts (6) des jeweiligen Wandelements (2), bezogen auf die Längserstreckung der vierten Seite (16) des Hauptabschnitts (6), denselben Abstand zueinander aufweisen, wobei diese Abstände benachbarter Verbindungslöcher (11, 12) von Verbindungsabschnitt (9) und Hauptabschnitt (6) gleich sind, sowie die Abstände der der Verlängerung der ersten Seite (13) des Hauptabschnitts (6) nähesten Verbindungslöcher (11, 12) von Verbindungsabschnitt (9) und Hauptabschnitt (6) gleich sind.

5. Einrichtung (41) nach Anspruch 4, **dadurch gekennzeichnet, dass** zumindest ein Teil der Verbindungslöcher (11, 12) von Verbindungsabschnitt (9) und/oder Hauptabschnitt (6) als Langlöcher (12) ausgebildet sind.

6. Einrichtung (41) nach einem der Ansprüche 1 bis 5, **dadurch gekennzeichnet, dass** die dem Hauptabschnitt (6) abgewandte Fläche (23) des ersten Lagerabschnitts (7) oder zweiten Lagerabschnitts (8) eine Lagerfläche zum klebenden Verbinden mit der Dichtung (24) ist oder zum Einlegen, insbesondere klebenden Einlegen der Dichtung (24) in den ersten oder zweiten Lagerabschnitt (7, 8) ist oder zum Einstecken der Dichtung (24) in den ersten oder zweiten Lagerabschnitt (7, 8) ist.

7. Einrichtung (41) nach einem der Ansprüche 1 bis 6, **dadurch gekennzeichnet, dass** die Abdichtung der Wandelemente (2) zum Boden (19) hin über Dichtungen (24) erfolgt, die mit dem jeweiligen bodenseitigen Lagerabschnitt (7 bzw. 8) über dessen gesamte Länge verklebt sind oder von der Bodenseite unter den jeweiligen Lagerabschnitt (7 bzw. 8) über dessen gesamte Länge, auf diesen Lagerabschnitt (7 bzw. 8) aufgesteckt sind, insbesondere bei zusätzlicher Verklebung, oder in Quererstreckung des jeweiligen Lagerabschnitts (7 bzw. 8) auf diesen aufgesteckt sind.

8. Einrichtung (41) nach einem der Ansprüche 1 bis 7, **dadurch gekennzeichnet, dass** die Dichtung (24) als Lippendichtung, Dichtung aus Porengummi, insbesondere aus Moosgummi, oder als bei Wassereinwirkung hart werdende Dichtung ausgebildet ist.

9. Einrichtung (41) nach einem der Ansprüche 1 bis 8, **dadurch gekennzeichnet, dass** die jeweilige Pratze (20), insbesondere aus Blech gebildete Pratze (20), ein zentrales Durchgangsloch (26) für die Schraube (22) oder den Nagel aufweist, sowie die Pratze (20) auf einer Seite zwei stirnseitige Kanten (29), die einen Winkel > 180° einschließen, sowie auf einer anderen Seite, insbesondere abgewandten Seite, zwei stirnseitige Kanten (29), die einen Winkel < 180° einschließen, aufweist.

10. Einrichtung (41) nach einem der Ansprüche 1 bis 9, **dadurch gekennzeichnet, dass** die Einrichtung (41) mindestens eine Stütze (34) aufweist, die mit einem Wandelement (2) verbunden, insbesondere verschraubt ist, und mittels Befestigungsmitteln (22) mit dem Boden (19) verbunden ist.

11. Einrichtung (41) nach einem der Ansprüche 1 bis 10, **dadurch gekennzeichnet, dass** sie eine Hochwasserschutzwand ist oder eine umlaufende Wandung eines durch diese Wandung und einen Boden gebildeten Wasserbeckens ist.

## Claims

1. Assembly (41) for holding back water, in particular for use in a flood-protection wall or a water basin, having a plurality of wall elements (2), wherein the respective wall element (2) is formed in one piece and the wall element (2) has a planar, rectangular main portion (6) having a first side (13), a second side (14), which is arranged parallel to the first side (13), a third side (15), which is arranged perpendicularly to the first side (13), and a fourth side (16), which is arranged parallel to the third side (15), and the wall element (2) has a first planar bearing portion (7), which is connected to the main portion (6) in the region of the first side (13), over the length of the latter, and is arranged perpendicularly to the main portion (6), and a second planar bearing portion (8), which is connected to the main portion (6) in the region of the second side (14), over the length of the latter, and is arranged perpendicularly to the main portion (6), wherein the second bearing portion (8) is arranged opposite to the first bearing portion (7), as seen in relation to the main portion (6), and the wall element (2) has a first connecting portion (9), which is connected to the main portion (6) in the region of the third side (15), over the length of the latter, and is inclined in relation to the plane of the main portion (6), and the connecting portion (9) is provided with a plurality of connecting holes (11), which are arranged in the longitudinal direction of the connecting portion (9) and pass through the latter, and the main portion (6), in the region of the fourth side (16), has connecting holes (12) which correspond to the number of connecting holes (11) of the connecting portion (9) and are arranged along the longitudinal extent of the fourth side (16), wherein the wall elements (2) are arranged in zigzag form or in a closed configuration, **characterized in that** the surface (17) of the first and second bearing portions (7, 8), said surface being directed toward the main portion (6), is a contact surface for fastening means (18) for connecting the wall element (2) to a ground surface (19), and the surface (23) of the first and second bearing portions (7, 8), said surface being directed away from the main portion (6), is a bearing surface for a seal (24) which is to be arranged between the respective bearing surface and the ground surface (19), wherein the wall elements (2) are screw-connected in the region of the main portion (6) and connecting portion (9), and a seal (24) is arranged between the respective bearing portion (7 or 8) assigned to the ground surface (19) and the ground surface (19), and wherein the assembly (41) has fastening means (18), which establish contact with the respective contact surface (17) of the ground-side bearing portion (7 or 8) and are screwed, or driven, into the ground surface (19), wherein the contact surfaces for the fastening means (18) serve to provide contact by means of fastening means (18) formed as clamping brackets (20), at least in the two mutually remote end regions of the bearing portion (7, 8), as seen in relation to the longitudinal extent of the respective bearing portion (7, 8), wherein the respective clamping bracket (20) has a mount for a screw (22) or a nail.

2. Assembly (41) according to Claim 1, **characterized in that** the respective wall element (2) consists of metal, preferably is formed from sheet metal, in particular is formed from a galvanized sheet metal.

3. Assembly (41) according to Claim 1 or 2, **characterized in that** the connecting portion (9) encloses an angle of 120° to 150°, preferably 130° to 140°, in particular 135°, with the main portion (6) of the respective wall element (2).

4. Assembly (41) according to one of Claims 1 to 3, **characterized in that** adjacent connecting holes (11) of the connecting portion (9) of the respective wall element (2) are spaced apart from one another by the same distance, as seen in relation to the longitudinal extent of the connecting portion (9), and adjacent connecting holes (12) of the main portion (6) of the respective wall element (2) are spaced apart from one another by the same distance, as seen in relation to the longitudinal extent of the fourth side (16) of the main portion (6), wherein said distances between adjacent connecting holes (11, 12) of the connecting portion (9) and main portion (6) are identical, and the distances between those connecting holes (11, 12) of the connecting portion (9) and main portion (6) which are closest to the extension of the first side (13) of the main portion (6) are identical.

5. Assembly (41) according to Claim 4, **characterized in that** at least some of the connecting holes (11, 12) of the connecting portion (9) and/or main portion (6) are designed in the form of slots (12).

6. Assembly (41) according to one of Claims 1 to 5, **characterized in that** the surface (23) of the first bearing portion (7) or second bearing portion (8), said surface being directed away from the main portion (6), is a bearing surface for adhesive-bonding connection to the seal (24) or for insertion, in particular adhesive-bonding insertion, of the seal (24) into the first or second bearing portion (7, 8) or for fitting the seal (24) into the first or second bearing portion (7, 8).

7. Assembly (41) according to one of Claims 1 to 6, **characterized in that** the sealing of the wall elements (2) in the direction of the ground surface (19) takes place via seals (24) which are adhesively bonded to the respective ground-side bearing portion (7 or 8), over the entire length of the latter, or are fitted onto the respective bearing portion (7 or 8) from the ground surface beneath said bearing portion (7 or 8), over the entire length of the latter, in particular with additional adhesive bonding, or are fitted onto the respective bearing portion (7 or 8) along the transverse extent of the latter.

8. Assembly (41) according to one of Claims 1 to 7, **characterized in that** the seal (24) is designed in the form of a lip seal, a seal made of sponge rubber, in particular of foam rubber, or in the form of a seal which hardens under the action of water.

9. Assembly (41) according to one of Claims 1 to 8, **characterized in that** the respective clamping bracket (20), in particular the clamping bracket (20) formed from sheet metal, has a central throughhole (26) for the screw (22) or the nail, and the clamping bracket (20), on one side, has two end-side edges (29) which enclose an angle > 180° and, on another side, in particular a side directed away from the first, has two end-side edges (29) which enclose an angle < 180°.

10. Assembly (41) according to one of Claims 1 to 9, **characterized in that** the assembly (41) has at least one support (34), which is connected, in particular screw-connected, to a wall element (2) and is connected to the ground surface (19) by fastening means (22).

11. Assembly (41) according to one of Claims 1 to 10, **characterized in that** it is a flood-protection wall or an encircling wall of a water basin, which is formed by said wall and a base.

## Revendications

1. Dispositif (41) de retenue d'eau, en particulier destiné à être utilisé dans une paroi de protection contre les inondations ou dans un bassin, comprenant plusieurs éléments de paroi (2), l'élément de paroi (2) respectif étant formé d'un seul tenant et l'élément de paroi (2) comprenant une partie principale rectangulaire plane (6) comportant un premier côté (13), un deuxième côté (14) disposé parallèlement au premier côté (13), un troisième côté (15) disposé perpendiculairement au premier côté (13) et un quatrième côté (16) disposé parallèlement au troisième côté (15), et l'élément de paroi (2) comprenant une première partie d'appui plane (7) qui est reliée à la partie principale (6) dans la région du premier côté (13) sur la longueur de celui-ci et est disposée perpendiculairement à la partie principale (6), et une deuxième partie d'appui plane (8) qui est reliée à la partie principale (6) dans la région du deuxième côté (14) sur la longueur de celui-ci et est disposée perpendiculairement à la partie principale (6), la deuxième partie d'appui (8) étant disposée de manière opposée à la première partie d'appui (7) par rapport à la partie principale (6), et l'élément de paroi (2) comprenant une partie de liaison plane (9) qui est reliée à la partie principale (6) dans la région du troisième côté (15) sur la longueur de celui-ci et est disposée de manière inclinée par rapport au plan de la partie principale (6), et la partie de liaison (9) étant dotée de plusieurs trous de liaison (11) qui sont disposés dans la direction longitudinale de la partie de liaison (9) et traversent celle-ci, et la partie principale (6) comprenant, dans la région du quatrième côté (16), des trous de liaison (12) qui correspondent au nombre de trous de liaison (11) de la partie de liaison (9) et qui sont disposés dans l'étendue longitudinale du quatrième côté (16), les éléments de paroi (2) étant disposés en forme de zigzag ou suivant une configuration fermée, **caractérisé en ce que** la surface (17), tournée vers la partie principale (6), des première et deuxième parties d'appui (7, 8) est une surface de contact pour des moyens de fixation (18) servant à la liaison de l'élément de paroi (2) à un fond (19), et la surface (23), opposée à la partie principale (6), des première et deuxième parties d'appui (7, 8) est une surface d'appui pour un joint d'étanchéité (24) devant être disposé entre la surface d'appui respective et le fond (19), les éléments de paroi (2) étant vissés dans la région de la partie principale (6) et de la partie de liaison (9), et un joint d'étanchéité (24) étant disposé entre la partie d'appui (7 ou 8) respective associée au fond (19) et le fond (19), et le dispositif (41) comprenant des moyens de fixation (18) qui sont en contact avec la surface de contact (17) respective de la partie d'appui (7 ou 8) du côté du fond et sont vissées ou enfoncés dans le fond (19), les surfaces de contact pour les moyens de fixation (18) servant à la mise en contact par le biais de moyens de fixation (18) réalisés en tant que griffes (20), au moins dans les deux régions d'extrémité opposées l'une à l'autre de la partie d'appui (7, 8), par rapport à l'étendue longitudinale de la partie d'appui (7, 8) respective, la griffe (20) respective comprenant un logement pour une vis (22) ou un clou.

2. Dispositif (41) selon la revendication 1, **caractérisé en ce que** l'élément de paroi (2) respectif est constitué de métal, de préférence est formé à partir de tôle, en particulier à partir d'une tôle galvanisée.

3. Dispositif (41) selon la revendication 1 ou 2, **caractérisé en ce que** la partie de liaison (9) forme, avec la partie principale (6) de l'élément de paroi (2) respectif, un angle de 120° à 150°, de préférence de 130° à 140°, en particulier de 135°.

4. Dispositif (41) selon l'une des revendications 1 à 3, **caractérisé en ce que** des trous de liaison adjacents (11) de la partie de liaison (9) de l'élément de paroi (2) respectif présentent le même écartement les uns par rapport aux autres, par rapport à l'étendue longitudinale de la partie de liaison (9), et des trous de liaison adjacents (12) de la partie principale (6) de l'élément de paroi (2) respectif présentent le même écartement les uns par rapport aux autres, par rapport à l'étendue longitudinale du quatrième côté (16) de la partie principale (6), ces écartements de trous de liaison adjacents (11, 12) de la partie de liaison (9) et de la partie principale (6) étant égaux, et les écartements des trous de liaison (11, 12) de la partie de liaison (9) et de la partie principale (6) les plus proches du prolongement du premier côté (13) de la partie principale (6) étant égaux.

5. Dispositif (41) selon la revendication 4, **caractérisé en ce qu'**au moins une partie des trous de liaison (11, 12) de la partie de liaison (9) et/ou de la partie principale (6) sont formés en tant que trous oblongs (12).

6. Dispositif (41) selon l'une des revendications 1 à 5, **caractérisé en ce que** la surface (23) de la première partie d'appui (7) ou de la deuxième partie d'appui (8) opposée à la partie principale (6) est une surface d'appui servant à la liaison adhésive au joint d'étanchéité (24) ou servant à l'insertion, en particulier à l'insertion adhésive du joint d'étanchéité (24) dans la première ou la deuxième partie d'appui (7, 8) ou servant à l'introduction du joint d'étanchéité (24) dans la première ou la deuxième partie d'appui (7, 8).

7. Dispositif (41) selon l'une des revendications 1 à 6, **caractérisé en ce que** l'étanchéification des éléments de paroi (2) vers le fond (19) s'effectue par le biais de joints d'étanchéité (24) qui sont collés sur la partie d'appui (7 ou 8) respective du côté du fond sur toute sa longueur ou sont enfichés sur cette partie d'appui (7 ou 8) depuis le côté du fond en dessous de la partie d'appui (7 ou 8) respective sur toute sa longueur, en particulier en cas de collage supplémentaire, ou sont enfichés sur la partie d'appui (7 ou 8) respective dans sa direction transversale.

8. Dispositif (41) selon l'une des revendications 1 à 7, **caractérisé en ce que** le joint d'étanchéité (24) est réalisé en tant que joint d'étanchéité à lèvre, joint d'étanchéité en caoutchouc poreux, en particulier en caoutchouc cellulaire, ou en tant que joint d'étanchéité durcissant sous l'action de l'eau.

9. Dispositif (41) selon l'une des revendications 1 à 8, **caractérisé en ce que** la griffe (20) respective, en particulier la griffe (20) formée à partir de tôle, comprend un trou traversant central (26) pour la vis (22) ou le clou, et la griffe (20) comprend, sur un côté, deux arêtes frontales (29) qui forment un angle > 180°, et, sur un autre côté, en particulier un côté opposé, deux arêtes frontales (29) qui forment un angle < 180°.

10. Dispositif (41) selon l'une des revendications 1 à 9, **caractérisé en ce que** le dispositif (41) comprend au moins un support (34) qui est relié à un élément de paroi (2), en particulier vissé sur celui-ci, et est relié au fond (19) par le biais de moyens de fixation (22).

11. Dispositif (41) selon l'une des revendications 1 à 10, **caractérisé en ce qu'**il est une paroi de protection contre les inondations ou une paroi périphérique d'un bassin formé par cette paroi et un fond.
